# EUROPÄISCHE PATENTSCHRIFT

(11) **EP 2 857 586 B1**
(45) Veröffentlichungstag und Bekanntmachung des Hinweises auf die Patenterteilung: **27.07.2016**
(21) Anmeldenummer: 14187469.3
(22) Anmeldetag: 02.10.2014
(51) Int. Cl.: E01H 1/05

(54) **Bodenreinigungsmaschine mit Seitenbesen**
Floor cleaning machine with side brush
Machine de nettoyage du sol dotée de balai latéral

(30) Priorität: 04.10.2013 DE 102013220147
(43) Veröffentlichungstag der Anmeldung: 08.04.2015
(73) Patentinhaber: Hako GmbH, 23843 Bad Oldesloe (DE)
(72) Erfinder: PROTZ, Carsten, 23730 Alemkrempe (DE); KATENHUSEN, Heinrich, 23843 Bad Oldesloe (DE); SCHMIDT, Anatoliy, 23843 Bad Oldesloe (DE); ULRICH, Bertram, 23617 Stockelsdorf (DE)
(74) Vertreter: Uexküll & Stolberg

(56) Entgegenhaltungen:
- EP-A2- 1 715 103
- GB-A- 2 244 741
- US-A1- 2002 138 939

## Beschreibung

Die vorliegende Erfindung betrifft eine Bodenreinigungsmaschine mit einem an einem Fahrzeugrahmen angebrachten Fahrwerk zum Bewegen der Bodenreinigungsmaschine über eine zu reinigende Oberfläche, mit einem rotierend angetriebenen Seitenbesen, der an einem Arm gehaltert ist, der schwenkbar um eine vertikale Achse mit einer am Fahrzeugrahmen angebrachten Halterung verbunden ist, wobei der Arm einen ersten Armabschnitt und einen zweiten Armabschnitt aufweist, die über eine eine vertikale Schwenkachse definierende Schwenkverbindung miteinander verbunden sind, wobei der erste Armabschnitt schwenkbar um die Achse mit dem Fahrzeugrahmen verbunden ist und der Seitenbesen an dem zweiten Armabschnitt gehaltert ist, wobei die Schwenkverbindung einen Verriegelungsmechanismus aufweist, der derart ausgestaltet ist, dass der erste und zweite Armabschnitt in einer vorgegebenen Ausrichtung zueinander gehalten werden, wenn ein auf die Schwenkverbindung wirkendes Drehmoment unter einem vorgegebenen Schwellwert liegt, und eine Schwenkbewegung des zweiten Armabschnitts relativ zu dem ersten Armabschnitt ermöglicht wird, wenn ein auf die Schwenkverbindung wirkendes Drehmoment über dem vorgegebenen Schwellwert liegt, wobei einer aus dem ersten und zweiten Armabschnitt ein Eingriffselement aufweist, wobei der andere aus dem ersten und zweiten Armabschnitt ein Führungselement mit einer Führungsfläche aufweist, die mit einer Rastvertiefung versehen ist, die derart angeordnet ist, dass das Eingriffselement bei der vorgegebenen Ausrichtung in die Rastvertiefung eingreift, wobei das Eingriffselement und das Führungselement relativ zueinander verschiebbar und aufeinander zu vorgespannt sind und wobei das Führungselement an dem ersten Armabschnitt und das Eingriffselement an dem zweiten Armabschnitt vorgesehen ist.

Derartige Bodenreinigungsmaschinen sind in vielen Fällen mit zwei seitlich ausschwenkbaren Seitenbesen versehen und vorgesehen, insbesondere Flächen oder Wege in der Weise zu reinigen, dass die Bodenreinigungsmaschine über die entsprechende Fläche fährt, wobei die rotierenden Seitenbesen, die in Fahrtrichtung der Maschine gesehen seitlich angebracht sind, auf der Fläche befindlichen Schmutz in den Bereich in der Mitte vor dem Fahrzeug fördern. Dort wird der Schmutz von einer Saugeinrichtung abgesaugt und zu einem Schmutzbehälter in der Maschine gefördert.

Dabei sind die Seitenbesen derart verstellbar an dem Fahrzeugrahmen gehaltert, dass die Breite des Bereichs, den sie abdecken und in dem sie Schmutz zur Mitte hin fördern, verstellbar ist. Zu diesem Zweck ist es bekannt, dass die Seitenbesen am freien Ende eines schwenkbar am Fahrzeugrahmen gehalterten Arms angebracht sind. Bei einem derartigen Aufbau ergibt sich jedoch das Problem, dass die Halterung der Seitenbesen beschädigt werden kann, wenn einer der Seitenbesen bei der Vorwärtsfahrt der Bodenreinigungsmaschine mit einem Hindernis kollidiert.

Dazu ist es aus der EP 1 715 103 B1 bekannt, dass der Arm, an dem der Seitenbesen gehaltert ist, zwei schwenkbar miteinander verbundene Armabschnitte aufweist, wobei die Schwenkverbindung zwischen den Armabschnitten derart ausgestaltet ist, dass die beiden Abschnitte gegeneinander verschwenkt werden können, wenn auf die Schwenkverbindung ein ein Grenzdrehmoment überschreitendes Drehmoment wirkt. Ist das Drehmoment unterhalb dieses Grenzdrehmoments, sind die Armabschnitte in einer fest vorgegebenen Position zueinander. Dies bedeutet, dass im Normalbetrieb die beiden Armabschnitte in der vorgegebenen Position zueinander sind und der Seitenbesen bei der Fahrt der Bodenreinigungsmaschine somit über die zu reinigende Fläche geführt wird. Kollidiert der Besen jedoch mit einem Hindernis, wirkt auf die Schwenkverbindung ein über das Grenzdrehmoment hinausgehendes Drehmoment, und der eine Armabschnitt kann gegenüber dem anderen verschwenkt werden, und es kommt nicht unmittelbar zu einer Beschädigung der Halterung des Seitenbesens. Vielmehr bleibt dem Fahrer der Maschine Zeit, die Fahrt zu stoppen.

Bei dem in der EP 1 715 103 B1 beschriebenen Aufbau wird ein Kniehebelmechanismus verwendet, um die Schwenkverbindung derart auszugestalten, dass ein Verschwenken der Armabschnitte gegeneinander erst dann erfolgt, wenn das auf die Verbindung wirkende Drehmoment oberhalb eines Grenzdrehmoments liegt. Dieser Mechanismus ist kompliziert aufgebaut und nimmt relativ viel Platz in Anspruch.

Aus der GB 2 244 741 A, von der die vorliegende Erfindung ausgeht, ist eine ebenfalls eine Bodenreinigungsmaschine bekannt, ein einen Seitenbesen haltender Arm zweiteilig aus zwei Armabschnitten ausgebildet ist, wobei die Armabschnitte um eine Schwenkachse schwenkbar miteinander verbunden sind. Seitlich nach außen weg von dem ersten Armabschnitt erstreckt sich ein schwenkbar daran angebrachter Riegel mit einer Rastvertiefung, der in Richtung auf ein ebenfalls seitlich versetzt zu dem anderen Armabschnitt angeordnetes, dort fest angebrachtes Eingriffselement vorgespannt ist. Wenn der Riegel und das Eingriffselement in Eingriff miteinander sind, sind die Armabschnitte starr miteinander gekoppelt.

Daher ist es ausgehend vom nächstkommenden Stand der Technik die Aufgabe der vorliegenden Erfindung, eine Bodenreinigungsmaschine mit einem Seitenbesen bereitzustellen, bei dem die Halterung für den Seitenbesen verhindert, dass dieser oder die Halterung bei einer Kollision des Besens mit einem Hindernis beschädigt wird, die Halterung aber dennoch einfach und platzsparend aufgebaut ist.

Diese Aufgabe wird dadurch gelöst, dass einer aus dem ersten und zweiten Armabschnitt ein Eingriffselement aufweist, dass der andere aus dem ersten und zweiten Armabschnitt ein Führungselement mit einer sich um die Schwenkachse erstreckenden Führungsfläche aufweist, die mit einer Rastvertiefung versehen ist, die derart angeordnet ist, dass das Eingriffselement bei der vorgegebenen Ausrichtung mit der Rastvertiefung eingreift, und dass das Eingriffselement und das Führungselement relativ zueinander verschiebbar und aufeinander zu vorgespannt sind.

Bei einem derartigen Aufbau muss an dem einen Armabschnitt lediglich das Führungselement angebracht werden, während der andere Armabschnitt das Eingriffselement aufweist, wobei beide relativ zueinander verschiebbar sind. Dabei können entweder das Führungselement, das Eingriffselement oder beide verschiebbar sein. Darüber hinaus ist es dann nur noch erforderlich, dass eine Vorspannung erzeugt wird, die die Elemente in Eingriff miteinander zwingt. Schließlich weist die Führungsfläche eine Rastvertiefung auf, in die das Eingriffselement eingreift, wenn die Armabschnitte in der vorgegebenen Ausrichtung zueinander sind. Um dann die Armabschnitte gegeneinander zu verschwenken, ist es lediglich erforderlich, dass das Eingriffselement aus der Rastvertiefung entgegen der Wirkung der Federvorspannung heraus bewegt wird. Somit kann durch die Wahl der Federvorspannung das Grenzdrehmoment festgelegt werden, bei dessen Überschreiten ein Verschwenken der Armabschnitte erfolgt. Der Aufbau ist damit vergleichsweise einfach und platzsparend ausgestaltet.

Weiterhin ist das Führungselement an dem ersten, am Fahrzeugrahmen angelenkten Armabschnitt angebracht, während das Eingriffselement an dem zweiten Armabschnitt vorgesehen ist, das den Seitenbesen trägt.

Außerdem ist das Eingriffselement in Längsrichtung des zweiten Armabschnitts verschiebbar und mittels einer Feder zum Führungselement hin vorgespannt. Dies ist mit dem Vorteil verbunden, dass der zweite Armabschnitt, der entfernt von dem Fahrzeugrahmen vorgesehen ist und den Seitenbesen trägt, vergleichsweise schlank und leicht ausgebildet werden kann, während das Führungselement mit der Führungsfläche fahrzeugrahmennah am ersten Armabschnitt angebracht ist. Außerdem erstreckt sich dann auch die Feder, die das Eingriffselement vorspannt, wenn überhaupt, nur in geringem Umfang über die Abmessungen des zweiten Armabschnitts hinaus.

Insbesondere dann, wenn das Eingriffselement als parallel zur Schwenkachse verlaufender Bolzen ausgebildet ist, wird eine platzsparende Anordnung erzielt.

Außerdem ist es in einer bevorzugten Ausführungsform möglich, den zweiten Armabschnitt als rohrförmigen Körper auszubilden, wobei unter "rohrförmig" hier nicht nur verstanden werden soll, dass der Körper im Querschnitt kreisförmig ist, sondern es sind beliebige Querschnittsformen denkbar. Maßgeblich ist lediglich, dass der rohrförmige Körper in seinem Inneren einen sich entlang von dessen Längsrichtung erstreckenden Hohlraum aufweist. Dann kann im Inneren des Körpers eine Feder aufgenommen sein, die einen sich durch Langlöcher in der Wandung erstreckenden Bolzen vorspannt, der das Eingriffselement bildet. Insbesondere kann sich der Bolzen parallel zur Schwenkachse erstrecken. Bei einem solchen Aufbau kann der Mechanismus, der das Eingriffselement vorspannt, vollständig im Inneren des rohrförmigen Körpers aufgenommen sein und ist somit auch gegen Verschmutzungen geschützt.

Schließlich kann das Führungselement als eine sich in einer Ebene senkrecht zur Schwenkachse erstreckende Führungsscheibe ausgebildet sein, an der die Führungsfläche mit der Rastvertiefung ausgebildet ist, die sich dann parallel zur Schwenkachse erstreckt. Ein solcher Aufbau ist vergleichsweise einfach zu realisieren.

In weiter bevorzugter Weise kann ein Schwenkarm vorgesehen sein der um die vertikale Achse schwenkbar an einer am Fahrzeugrahmen angebrachten Halterung gehaltert ist. An dem Schwenkarm ist ein Anschlag angebracht, der mit dem Arm zur Anlage kommen kann und der derart am Schwenkarm angeordnet ist, dass der Anschlag den Schwenkbereich des Arms um die vertikale Achse weg von einer mittig in Fahrtrichtung durch die Bodenreinigungsmaschine verlaufenden Mittelachse nach außen begrenzt, wobei Mittel zum Einstellen der Schwenkstellung des Schwenkarms relativ zu der vertikalen Schwenkachse vorgesehen sind.

Durch den verstellbaren Schwenkarm mit dem Anschlag wird ermöglicht, dass der Arm mit dem Seitenbesen selbst frei schwenkbar gehaltert sein kann. Durch die Verstellbarkeit des Schwenkarms wird der Umfang in einfacher Weise eingestellt, um den der Arm relativ zum Fahrzeugrahmen frei weg von der Mittelachse der Bodenreinigungsmaschine nach außen schwenken kann.

Damit der Arm im Betrieb in der äußeren Stellung entfernt von der Mittelachse am Anschlag verbleibt, muss lediglich die Drehrichtung des Antriebs des Seitenbesens derart gewählt werden, dass bei der Rotation des Seitenbesens auf einer zu reinigenden Oberfläche auf den Arm eine Reaktionskraft wirkt, die den Arm weg von der Mittelachse schwenkt. Ein solcher Aufbau ist dann insgesamt mit dem Vorteil verbunden, dass der Seitenbesen Hindernissen, die auf der von der Mittelachse abgewandten Seite des Seitenbesens mit diesem zur Anlage kommen, leicht durch eine Schwenkbewegung des Arms nach innen ausweichen kann, ohne dass dem ein Widerstand seitens der Halterung des Arms entgegengesetzt wird.

Ein weiterer, damit verbundener Vorteil ist, dass der zuvor beschriebene Mechanismus, mit dem der erste und zweite Armabschnitt miteinander gegen ein Verschwenken verriegelt sind, nur ein Verschwenken des zweiten Armabschnitts weg von der Mittelachse ermöglichen muss, da das Drehmoment auf den zweiten Armabschnitt den Schwellwert nur dann überschreiten kann, wenn ein Hindernis so an dem Seitenbesen angreift, dass dieser weg von der Mittelachse gedrückt wird. Wenn ein Hindernis den Seitenbesen zur Mittelachse hin drückt, kann der Arm als Ganzes frei nach innen schwenken, sodass die Armabschnitte nicht gegeneinander verschwenkt werden müssen.

In einer bevorzugten Ausführungsform weist der Arm einen Anlageabschnitt auf, der sich in der Schwenkebene des Arms über die vertikale Achse hinaus von dem Seitenbesen weg erstreckt, wobei der Anschlag derart am Schwenkarm angeordnet ist, dass er an der zu der Mittelachse weisenden Seite des Anlageabschnitts mit diesem zur Anlage kommen kann. Ein solcher Aufbau ermöglicht es, den Schwenkarm so auszubilden, dass er auf der zur Mittelachse weisenden Seite der vertikalen Achse angeordnet ist und sich nicht weit nach außen weg von der Mittelachse erstrecken muss.

Ferner kann an dem Schwenkarm ein Zusatzanschlag angebracht sein, der derart daran angeordnet ist, dass der Zusatzanschlag den Schwenkbereich des Arms um die vertikale Achse hin zu der Mittelachse nach innen begrenzt. Dies ermöglicht, dass der Schwenkarm dazu verwendet werden kann, den Arm aus einer Transportstellung nah am Fahrzeugrahmen nach außen zu drücken.

Dabei ist es besonders bevorzugt, wenn der Zusatzanschlag derart am Schwenkarm angeordnet ist, dass er an der zu der Mittelachse weisenden Seite des Arms mit diesem zur Anlage kommen kann. Dadurch wird erreicht, dass der Schwenkarm sich nicht über den Arm seitlich nach außen weg von der Mittelachse erstrecken muss.

Zum Verstellen des Schwenkarms ist es bevorzugt, wenn der Schwenkarm beabstandet von der vertikalen Schwenkachse mit einem Ende eines Linearaktuators, vorzugsweise eines Hydraulikzylinders, verbunden ist, dessen anderes Ende fest am Fahrzeugrahmen gehaltert ist.

Die zuvor beschriebene Anordnung eines Schwenkarms, dessen Schwenkstellung relativ zu der vertikalen Schwenkachse einstellbar ist und der mit einem Anschlag versehen ist, sowie die damit verbundenen bevorzugten Ausführungsformen sind selbstständig erfinderisch, und können auch unabhängig von dem Verriegelungsmechanismus zwischen dem ersten und zweiten Armabschnitt zur Anwendung kommen. Insbesondere kann dieser Mechanismus mit dem Schwenkarm allgemein ein einen Seitenbesen halternder Arm an einer Bodenreinigungsmaschine verwendet werden.

Im Folgenden wird die vorliegende Erfindung anhand einer lediglich ein bevorzugtes Ausführungsbeispiel darstellenden Zeichnung erläutert, wobei
- Fig. 1: das Ausführungsbeispiel einer erfindungsgemäßen Bodenreinigungsmaschine in perspektivischer Ansicht zeigt,
- Fig. 2: eine der Seitenbesenanordnungen der Bodenreinigungsmaschine aus Fig. 1 in einer perspektivischen Darstellung von vorne zeigt, wobei der erste und zweite Armabschnitt in der vorgegebenen Ausrichtung sind,
- Fig. 3: die Seitenbesenanordnung aus Fig. 2 in perspektivischer Darstellung von der Seite zeigt,
- Fig. 4: die Seitenbesenanordnung aus Fig. 3 in einer Schnittdarstellung zeigt,
- Fig. 5: die Seitenbesenanordnung der Bodenreinigungsmaschine aus Fig. 2 in einer perspektivischen Darstellung von der Seite zeigt, wobei der erste und zweite Armabschnitt aus der vorgegebenen Ausrichtung heraus gegeneinander verschwenkt sind,
- Fig. 6: die Seitenbesenanordnung der Bodenreinigungsmaschine aus Fig. 2 in einer perspektivischen Darstellung von der Seite zeigt, wobei der erste und zweite Armabschnitt ebenfalls aus der vorgegebenen Ausrichtung heraus gegeneinander verschwenkt sind,
- Fig. 7: die Verbindung des Arms der Seitenbesenanordnung aus Fig. 2 mit dem Fahrzeugrahmen in einer ersten Schwenkstellung des Arms zeigt und
- Fig. 8: die Verbindung des Arms der Seitenbesenanordnung aus Fig. 2 mit dem Fahrzeugrahmen in einer zweiten Schwenkstellung des Arms zeigt.

Fig. 1 zeigt ein Ausführungsbeispiel einer Bodenreinigungsmaschine 1 mit erfindungsgemäßen Seitenbesenanordnungen 3. Dabei sind die Seitenbesenanordnungen 3 auf beiden Seiten der Mittelachse M der Bodenreinigungsmaschine 1 angebracht. Die Mittelachse M erstreckt sich entlang der Fahrtrichtung in Längsrichtung vom Vorderende zum Hinterende mittig durch die Bodenreinigungsmaschine 1, wie dies aus Fig. 1 zu erkennen ist.

Die Bodenreinigungsmaschine 1 ist mit einem vier Räder 5', 5" aufweisenden Fahrwerk versehen, wobei die Vorderräder 5' lenkbar sind. Das Fahrwerk mit den Rädern 5', 5'' ist an einem Fahrzeugrahmen 7 angebracht. Wie des Weiteren aus Fig. 2 zu erkennen ist, ist an dem Fahrzeugrahmen 7 eine Halterung 9 höhenverstellbar angebracht, die die zwei Seitenbesenanordnungen 3 am Fahrzeugrahmen 7 haltert.

In den Fig. 2 bis 8 ist jeweils die in Fahrtrichtung der Bodenreinigungsmaschine 1 gesehen linke Seitenbesenanordnung 3 dargestellt. Die rechte Seitenbesenanordnung 3 ist jedoch spiegelsymmetrisch dazu ausgestaltet, sodass es nicht erforderlich ist, diese ebenfalls im Detail darzustellen und zu erläutern.

Die Seitenbesenanordnungen 3 weisen einen Seitenbesen 11 auf, der über einen Hydraulikmotor 13 drehend angetrieben ist und unter einer Halteplatte 15 angeordnet ist. Die Platte 15 mit dem Hydraulikmotor 13 ist über einen einen ersten Armabschnitt 17 und einen zweiten Armabschnitt 19 aufweisenden Arm 21 schwenkbar an der Halterung 9 über einen im Folgenden noch näher erläuterten Mechanismus angelenkt. Dabei kann der Arm 21 um eine vertikale Achse 23 gegenüber der Halterung 9 verschwenkt werden, sodass dadurch die Breite des Bereichs der zu reinigenden Oberfläche eingestellt werden kann, der bei der Fahrt der Bodenreinigungsmaschine 1 von den Seitenbesen 11 erfasst wird. In diesem Zusammenhang ist der Begriff "vertikal" so zu verstehen, dass die Achse 23 relativ zu der zu reinigenden Oberfläche nahezu senkrecht aber nicht notwendigerweise exakt senkrecht dazu verläuft. Es soll vielmehr erreicht werden, dass durch eine Schwenkbewegung des Arms 21 um die Achse 23 der Seitenbesen 11 im Wesentlichen horizontal über die zu reinigende Oberfläche bewegt wird.

Wie insbesondere die Fig. 3 und 5 zeigen, ist der zweite Armabschnitt 19 um eine ebenfalls im Wesentlichen vertikal verlaufende Schwenkachse 25 schwenkbar mit dem ersten Armabschnitt 17 verbunden. Der erste Armabschnitt 17 weist ein Führungselement in Form einer Führungsscheibe 27 auf, die sich in einer Ebene im Wesentlichen senkrecht zu der Schwenkachse 25 erstreckt und an der eine parallel zur Schwenkachse 25 verlaufende gekrümmte Führungsfläche 29 vorgesehen ist. Die Führungsfläche 29, die sich in der Ebene der Führungsscheibe 27 um die Schwenkachse 25 herum erstreckt, weist außerdem eine Rastvertiefung 31 auf.

Der zweite Armabschnitt 19 ist als rohrförmiger Körper mit rechteckigem Querschnitt ausgebildet, wobei im Inneren des zweiten Armabschnitts 19 eine Schraubenfeder 33 zwischen einem fest am zweiten Armabschnitt 19 angebrachten Anschlag 35 und einem verschiebbar im zweiten Armabschnitt 19 gehalterten, als Bolzen 37 ausgebildeten Eingriffselement vorgesehen ist, wobei sich der Bolzen 37 durch Langlöcher 39 in der Wandung des zweiten Armabschnitts 19 erstreckt. Dabei verläuft der Bolzen 37 parallel zu der Schwenkachse 25 und ist entlang der Langlöcher 39 und damit in Erstreckungsrichtung des zweiten Armabschnitts 19 verschiebbar.

In der in den Fig. 2 bis 4 dargestellten vorgegebenen Ausrichtung von erstem Armabschnitt 17 und zweitem Armabschnitt 19, verläuft der zweite Armabschnitt 19 entlang einer Linie, die durch die Verbindungslinie definiert ist, die durch die Achse 23 und die Schwenkachse 25 verläuft. Dabei greift das als Bolzen 37 ausgebildete Eingriffselement in die Rastvertiefung 31 in der Führungsfläche 29 der Führungsscheibe 27 ein, wobei die Feder 33 den Bolzen 37 in dieser Stellung hält. Dadurch ist der zweite Armabschnitt 19 an einer Schwenkbewegung relativ zu dem ersten Armabschnitt 17 um die Schwenkachse 25 gehindert, da ein Drehmoment auf den zweiten Armabschnitt 19 ausgeübt werden muss, um den Bolzen 37 entgegen der Wirkung der Feder 33 aus der Rastvertiefung 31 herauszubewegen. Das dazu mindestens erforderliche Drehmoment und somit der damit verbundene Schwellwert wird durch die Form der Rastvertiefung 31 und die Vorspannung der Feder 33 definiert. Wenn der zweite Armabschnitt 19 aus der vorgegebenen Ausrichtung herausgeschwenkt wird, wie dies in den Fig. 5 und 6 dargestellt ist, liegt der Bolzen 37 an der Führungsfläche 29 an, wobei er durch die Feder 33 in Anlage dazu gehalten wird.

Wie schließlich aus den Fig. 2 sowie 7 und 8 zu erkennen ist, kann die Schwenkposition des gesamten Arms 21 in Bezug auf die vertikale Achse 23 relativ zu der Halterung 9 mit Hilfe eines Hydraulikzylinders 41 sowie eines Schwenkarms 43 verstellt werden. Die im Folgenden beschriebene Anordnung des Schwenkarms 43, der mit einem Anschlag 45 versehen ist, kann auch unabhängig von der Anordnung aus den zwei Armabschnitten 17, 19, die über den Verriegelungsmechanismus mit dem Bolzen 37 und der Führungsscheibe 27 gekoppelte sind, allgemein zur schwenkbaren Halterung von Seitenbesen verwendet werden und stellt einen selbstständig erfinderischen Aspekt in dem Ausführungsbeispiel dar.

Der erste Armabschnitt 17 des Arms 21 ist um die Achse 23 schwenkbar an dem Schwenkarm 43 angebracht. Der ebenfalls um die Schwenkachse 23 schwenkbare Schwenkarm 43 weist wiederum einen Anschlag 45 auf, der beabstandet zu der Schwenkachse 23 ist, sich parallel zur vertikalen Achse 23 erstreckt und vorgibt, wie weit der erste Armabschnitt 17 maximal von der Halterung 9 und damit von der Mittelachse M weg nach außen schwenken kann. Der Anschlag 45 begrenzt daher den Schwenkbereich des Arms 21 um die vertikale Achse 23 weg von der Mittelachse (M) nach außen.

Der Anschlag 45 kann mit dem Arm 21 in Form des ersten Armabschnitts 17 zur Anlage kommen, wobei der erste Armabschnitt 17 dazu einen Anlageabschnitt 47 aufweist, der sich in der Schwenkebene des Arms 21 über die vertikale Achse 23 hinaus von dem an dem Arm 21 gehalterten Seitenbesen 11 weg erstreckt. Der Anschlag 45 ist derart am Schwenkarm 43 angeordnet, dass er an der zu der Mittelachse M bzw. zu der Halterung 9 weisenden Seite des Anlageabschnitts 47 mit diesem zur Anlage kommen kann. Damit ist der Anschlag 45 zwischen dem Arm 21 und der Halterung 9 angeordnet, und es ist nicht erforderlich, dass sich der Schwenkarm 43 über die vertikale Achse 23 hinaus weg von der Mittelachse M bzw. der Halterung 9 erstrecken muss.

Mittels des Hydraulikzylinders 41 kann die Schwenkstellung des Schwenkarms 43 relativ zu der vertikalen Achse eingestellt werden, wobei der Schwenkarm 43 beabstandet von der vertikalen Achse 23 mit einem Ende des Hydraulikzylinders 41 verbunden ist, dessen anderes Ende fest am Fahrzeugrahmen 9 gehaltert ist.

Ferner ist an dem Schwenkarm 43 ein Zusatzanschlag 49 angebracht ist, der derart am Schwenkarm 43 angeordnet ist, dass der Zusatzanschlag 49 den Schwenkbereich des Arms um die vertikale Achse 23 hin zu der Mittelachse M bzw. hin zu der Halterung 9 nach innen begrenzt. Dieser Zusatzanschlag 49 erstreckt sich ebenfalls parallel zu der vertikalen Achse 23 von dem Schwenkarm 43 weg und ist so angeordnet, dass er auch an der zu der Mittelachse M bzw. zur Halterung 9 weisenden Seite des Arms 21 bzw. des ersten Armabschnitts 17 mit diesem zur Anlage kommen kann. Damit liegt auch der Zusatzanschlag 49 zwischen der vertikalen Achse 23 und der Halterung 9.

Dadurch, dass die Drehrichtung des Hydraulikmotors 13 so gewählt ist, dass im Betrieb bei Kontakt des Seitenbesens 11 mit der zu reinigenden Bodenfläche auf den Arm 21 eine Reaktionskraft wirkt, die diesen weg von der Mittelachse M und der Halterung 9 schwenkt, liegt der am ersten Armabschnitt 17 vorgesehene Anlageabschnitt 47 im Betrieb am Anschlag 45 an. Er kann aber entgegen der Reaktionskraft hin zu der Halterung 9 schwenken. Damit gibt die durch den Hydraulikzylinder 41 vorgegebene Schwenkstellung des Schwenkarms 43 vor, wie weit der Arm 21 mit dem Seitenbesen 11 nach außen weg von der Mittelachse M der Bodenreinigungsmaschine 1 verschwenkt wird.

Bei Beginn des Betriebs der Seitenbesenanordnung wird der Schwenkarm 43 aus der in Fig. 7 gezeigten Stellung, in der der Arm 21 durch den Anschlag 45 in einer Position nahe an der Halterung 9 gehalten wird, in die in Fig. 8 gezeigte Stellung verschwenkt. Dabei dient Zusatzanschlag 49 dazu, dass der Arm 21 beim Verschwenken des Schwenkarms 43 zunächst nach außen weg von der Halterung 9 gedrückt wird.

Durch die zuvor beschriebene Wahl der Drehrichtung des Hydraulikmotors 13 und des Seitenbesens 11 wirkt bei Kontakt des Seitenbesens 11 mit der zu reinigenden Oberfläche auf den Arm 21 eine Reaktionskraft, die den Arm 21 nach außen weg von der Mittelachse M und der Halterung 9 drückt, sodass der Anlageabschnitt 47 normalerweise am Anschlag 45 anliegt.

Wenn dann im Betrieb die Bodenreinigungsmaschine 1 über eine zu reinigende Bodenfläche bewegt wird, wobei die Seitenbesen 11 angetrieben durch die Hydraulikmotoren 13 Schmutz zur Mitte der Bodenreinigungsmaschine und damit hin zu einem nicht dargestellten Saugmund fördern, befindet sich bei den Seitenbesenanordnungen 3 der zweite Armabschnitt 19 relativ zu dem ersten Armabschnitt in der zuvor schon beschriebenen vorgegebenen Ausrichtung, wobei der Bolzen 37 in die Rastvertiefung 31 eingreift.

Nun kann der Fall eintreten, dass ein Hindernis dem Seitenbesen 11 im Weg steht. Wenn der Seitenbesen 11 vor dieses Hindernis bewegt, kann er abhängig von der Position des Hindernisses relativ zum Seitenbesen 11 einerseits entgegen der zuvor erläuterten Reaktionskraft, die durch die Rotation des Seitenbesens 11 erzeugt wird, frei hin zu der Halterung 9 schwenken und so dem Hindernis ausweichen, wenn das Hindernis weg von der Mittelachse weisenden Seite des Seitenbesens 11 mit diesem zur Anlage kommt. Dies ist deswegen möglich, weil der Arm 21 um die vertikale Achse 23 nach innen frei schwenkbar gehaltert ist.

Wenn das Hindernis andererseits auf der zur Mittelachse M weisenden Seite des Seitenbesens 11 mit diesem zur Anlage kommt, kann dieser aufgrund der Anlage des Arms 21 am Anschlag 45 nicht durch eine Schwenkbewegung des Arms 21 ausweichen. Dann wirkt aufgrund der Bewegung der Bodenreinigungsmaschine 1 auf den zweiten Armabschnitt 19 ein Drehmoment bezogen auf die Schwenkachse 25, das den zweiten Armabschnitt 19 weg von der Mittelachse M und der Halterung 9 drückt. Dieses Drehmoment überschreitet den durch die Feder 33 und die Form der Rastvertiefung 31 definierten Schwellwert, sodass der Bolzen 37 entgegen der Wirkung der Feder 33 aus der Rastvertiefung 31 herausgedrückt wird und der zweite Armabschnitt 19 relativ zu dem ersten Armabschnitt 17 eine Schwenkbewegung weg von der Halterung 9 ausführt, wie dies in den Fig. 5 und 6 dargestellt ist.

Der Seitenbesen 11 kann also dem nicht dargestellten Hindernis durch diese Schwenkbewegung zunächst ausweichen. Die Dauer dieser Ausweichbewegung gibt dem Fahrer der Bodenreinigungsmaschine 1 hinreichend Zeit, die Fahrt zu stoppen. Dadurch kann verhindert werden, dass Schäden an der Halterung 9 oder dem Arm 21 auftreten.

Dabei ist die Anordnung aus den Armabschnitten 17, 19 und dem Eingriffselement in Form des Bolzens 37 sowie dem Führungselement in Form der Führungsscheibe 27 vergleichsweise einfach und platzsparend ausgebildet.

## Patentansprüche

1. Bodenreinigungsmaschine mit einem an einem Fahrzeugrahmen (7) angebrachten Fahrwerk zum Bewegen der Bodenreinigungsmaschine (1) über eine zu reinigende Oberfläche,
mit einem rotierend angetriebenen Seitenbesen (11), der an einem Arm (21) gehaltert ist, der schwenkbar um eine vertikale Achse (23) mit einer am Fahrzeugrahmen (7) angebrachten Halterung (9) verbunden ist,
wobei der Arm (21) einen ersten Armabschnitt (17) und einen zweiten Armabschnitt (19) aufweist, die über eine eine vertikale Schwenkachse (25) definierende Schwenkverbindung schwenkbar miteinander verbunden sind,
wobei der erste Armabschnitt schwenkbar um die vertikale Achse (23) mit dem Fahrzeugrahmen (7) verbunden ist und der Seitenbesen (11) an dem zweiten Armabschnitt (19) gehaltert ist,
wobei die Schwenkverbindung einen Verriegelungsmechanismus aufweist, der derart ausgestaltet ist, dass der erste und zweite Armabschnitt (17, 19) in einer vorgegebenen Ausrichtung zueinander gehalten werden, wenn ein auf die Schwenkverbindung wirkendes Drehmoment unter einem vorgegebenen Schwellwert liegt, und eine Schwenkbewegung des zweiten Armabschnitts relativ zu dem ersten Armabschnitt ermöglicht wird, wenn ein auf die Schwenkverbindung wirkendes Drehmoment über dem vorgegebenen Schwellwert liegt,
wobei einer aus dem ersten und zweiten Armabschnitt (17, 19) ein Eingriffselement (37) aufweist,
wobei der andere aus dem ersten und zweiten Armabschnitt ein Führungselement (27) mit einer Führungsfläche (29) aufweist, die mit einer Rastvertiefung (31) versehen ist, die derart angeordnet ist, dass das Eingriffselement (37) bei der vorgegebenen Ausrichtung in die Rastvertiefung (31) eingreift,
wobei das Eingriffselement (37) und das Führungselement (27) relativ zueinander verschiebbar und aufeinander zu vorgespannt sind und
wobei das Führungselement (27) an dem ersten Armabschnitt (17) und das Eingriffselement (37) an dem zweiten Armabschnitt (19) vorgesehen ist,
**dadurch gekennzeichnet,**
**dass** sich die Führungsfläche (29) um die Schwenkachse (25) erstreckt und dass das Eingriffselement (37) in Längsrichtung des zweiten Armabschnitts (19) verschiebbar und mittels einer Feder (33) zum Führungselement (27) hin vorgespannt ist.

2. Bodenreinigungsmaschine nach Anspruch 1, wobei das Eingriffselement als parallel zur Schwenkachse (25) verlaufender Bolzen (37) ausgebildet ist.

3. Bodenreinigungsmaschine nach Anspruch 2, wobei der zweite Armabschnitt (19) als rohrförmiger Körper ausgebildet ist und
wobei der Bolzen (37) sich durch Langlöcher (39) in der Wandung des rohrförmigen Körpers erstreckt.

4. Bodenreinigungsmaschine nach Anspruch 3, wobei das Federelement (33) im Inneren des rohrförmigen Körpers angeordnet ist.

5. Bodenreinigungsmaschine nach einem der Ansprüche 1 bis 4, wobei das Führungselement als sich in einer Ebene senkrecht zur Schwenkachse (25) erstreckende Führungsscheibe (27) ausgebildet ist, wobei die Führungsfläche (29) parallel zur Schwenkachse (25) verläuft.

6. Bodenreinigungsmaschine nach einem der Ansprüche 1 bis 5,
wobei ein Schwenkarm (43) vorgesehen ist, der um die vertikale Achse (23) schwenkbar an einer am Fahrzeugrahmen (7) angebrachten Halterung (9) gehaltert ist,
wobei an dem Schwenkarm (43) ein Anschlag (45) angebracht ist, der mit dem Arm (21) zur Anlage kommen kann und der derart am Schwenkarm (43) angeordnet ist, dass der Anschlag (45) den Schwenkbereich des Arms (21) um die vertikale Achse (23) weg von einer mittig in Fahrtrichtung durch die Bodenreinigungsmaschine (1) verlaufenden Mittelachse (M) nach außen begrenzt, und
wobei Mittel zum Einstellen der Schwenkstellung des Schwenkarms (43) relativ zu der vertikalen Achse (23) vorgesehen sind.

7. Bodenreinigungsmaschine nach Anspruch 6, wobei der Arm (21) einen Anlageabschnitt (47) aufweist, der sich in der Schwenkebene des Arms (21) über die vertikale Achse (23) hinaus von dem Seitenbesen (11) weg erstreckt und
wobei der Anschlag (45) derart am Schwenkarm (43) angeordnet ist, dass er an der zu der Mittelachse (M) weisenden Seite des Anlageabschnitts (47) mit diesem zur Anlage kommen kann.

8. Bodenreinigungsmaschine nach Anspruch 6 oder 7, wobei am Schwenkarm (43) ein Zusatzanschlag (49) angebracht ist, der derart am Schwenkarm (43) angeordnet ist, dass der Zusatzanschlag (49) den Schwenkbereich des Arms (21) um die vertikale Achse (23) hin zu der Mittelachse (M) nach innen begrenzt.

9. Bodenreinigungsmaschine nach Anspruch 8, wobei der Zusatzanschlag (49) derart am Schwenkarm (21) angeordnet ist, dass er an der zu der Mittelachse (M) weisenden Seite des Arms (21) mit diesem zur Anlage kommen kann.

10. Bodenreinigungsmaschine nach einem der Ansprüche 6 bis 9, wobei der Schwenkarm (43) beabstandet von der vertikalen Achse (23) mit einem Ende eines Linearaktuators, vorzugsweise eines Hydraulikzylinders (41), verbunden ist, dessen anderes Ende fest am Fahrzeugrahmen (7) gehaltert ist.

## Claims

1. Floor cleaning machine comprising a chassis attached to a vehicle frame (7) for moving the floor cleaning machine (1) over a surface to be cleaned,
comprising a rotary driven side brush (11), which is mounted on an arm (21) which is connected pivotably about a vertical axis (23) to a mount (9) attached onto the vehicle frame (7),
wherein the arm (21) comprises a first arm section (17) and a second arm section (19), which are connected pivotably to one another by a pivot connection defining a vertical pivot axis (25),
wherein the first arm section is connected pivotably about the vertical axis (23) to the vehicle frame (7) and the side brush (11) is mounted on the second arm section (19),
wherein the pivot connection comprises a locking mechanism, which is designed such that the first and second arm section (17, 19) are held in a predefined alignment relative to one another, if a torque acting on the pivot connection is below a predefined threshold, and a pivot movement of the second arm section relative to the first arm section is made possible, if a torque acting on the pivot connection is above the predefined threshold,
wherein one of either the first and second arm sections (17, 19) comprises an engagement element (37),
wherein the other of the first and second arm sections comprises a guiding element (27) with a guiding surface (29) which is provided with a locking depression (31) which is arranged such that the engagement element (37) engages with the predefined alignment into the locking depression (31), and
wherein the engagement element (37) and the guiding element (27) are displaceable relative to one another and pretensioned towards one another and
wherein the guiding element (27) is provided on the first arm section (17) and the engagement element (37) is provided on the second arm section (19),
**characterised in that**
the guiding surface (29) extends about the pivot axis (25) and **in that** the engagement element (37) can be displaced in longitudinal direction of the second arm section (19) and pretensioned by means of a spring (33) towards the guiding element (27).

2. Floor cleaning machine according to claim 1, wherein the engagement element is designed as a bolt (37) running parallel to the pivot axis (25).

3. Floor cleaning machine according to claim 2, wherein the second arm section (19) is designed as a tubular body and
wherein the bolt (37) extends through elongated holes (39) in the wall of the tubular body.

4. Floor cleaning machine according to claim 3, wherein the spring element (33) is arranged on the inside of the tubular body.

5. Floor cleaning machine according to any one of claims 1 to 4, wherein the guiding element is designed as a guiding disc (27) extending in a plane perpendicular to the pivot axis (25), wherein the guiding surface (29) runs parallel to the pivot axis (25).

6. Floor cleaning machine according to any one of claims 1 to 5,
wherein a pivot arm (43) is provided which is mounted pivotably about the vertical axis (23) on a mount (9) attached to the vehicle frame (7),
wherein on the pivot arm (43) a stop (45) is attached which can come into contact with the arm (21) and which is arranged on the pivot arm (43) such that the stop (45) externally delimits the pivot range of the arm (21) about the vertical axis (23) away from a central axis (M) running centrally through the floor cleaning machine (1) in the direction of travel and
wherein means are provided for adjusting the pivot position of the pivot arm (43) relative to the vertical axis (23).

7. Floor cleaning machine according to claim 6, wherein the arm (21) has a contact section (47) which extends in the pivot plane of the arm (21) over the vertical axis (23) away from the side brush (11) and
wherein the stop (45) is arranged on the pivot arm (43) such that on the side of the contact section (47) pointing towards the central axis (M) it can come into contact with the latter.

8. Floor cleaning machine according to claim 6 or 7, wherein on the pivot arm (43) an additional stop (49) is attached which is arranged on the pivot arm (43) such that the additional stop (49) inwardly delimits the pivot range of the arm (21) about the vertical axis (23) towards the central axis (M).

9. Floor cleaning machine according to claim 8, wherein the additional stop (49) is arranged on the pivot arm (21) such that on the side of the arm (21) pointing towards the central axis (M) it can come into contact with the latter.

10. Floor cleaning machine according to any one of claims 6 to 9, wherein the pivot arm (43) is connected spaced apart from the vertical axis (23) to one end of a linear actuator, preferably a hydraulic cylinder (41), the other end of which is mounted securely on the vehicle frame (7).

## Revendications

1. Machine de nettoyage de sols avec un train de roulement monté sur un châssis de véhicule (7) pour le déplacement de la machine de nettoyage de sols au-dessus de la surface à nettoyer,
avec un balai latéral (11) entraîné en rotation, qui maintenu au niveau d'un bras (21), qui est relié de manière pivotante autour d'un axe vertical (23) avec un support (9) monté sur le châssis de véhicule (7),
le bras (21) comprenant une première portion de bras (17) et une deuxième portion de bras (19), qui sont reliées entre elles de manière pivotante par l'intermédiaire d'une liaison pivotante définissant un axe de pivotement vertical (25),
la première portion de bras étant reliée de manière pivotante autour de l'axe vertical (23) avec le châssis de véhicule (7) et le balai latéral (11) étant maintenu au niveau de la deuxième portion de bras (19),
la liaison pivotante comprenant un mécanisme de verrouillage conçu de façon à ce que la première et la deuxième portion de bras (17, 19) sont maintenues dans une orientation prédéterminée entre elles lorsqu'un couple agissant sur la liaison pivotante est inférieur à une valeur seuil prédéterminée et un mouvement pivotant de la deuxième portion de bras par rapport à la première portion de bras est permis lorsqu'un couple agissant sur la liaison pivotante est supérieur à la valeur seuil prédéterminée,
la première ou la deuxième portion de bras (17, 19) comprenant un élément d'emboîtement (37),
l'autre parmi la première et la deuxième portion de bras comprenant un élément de guidage (27) avec une surface de guidage (29), qui est munie d'une cavité d'encliquetage (31) disposée de façon à ce que l'élément d'emboîtement (37) s'emboîte, dans l'orientation prédéterminée, dans la cavité d'encliquetage (31),
l'élément d'emboîtement (37) et l'élément de guidage (27) étant précontraints de manière coulissante entre eux et avec un mouvement l'un vers l'autre et
l'élément de guidage (27) étant prévu sur la première portion de bras (17) et l'élément d'emboîtement (37) étant prévu sur la deuxième portion de bras (19),
**caractérisé en ce que**
la surface de guidage (29) s'étend autour de l'axe de pivotement (25) et **en ce que** l'élément d'emboîtement (37) est précontraint de manière coulissante dans la direction longitudinale de la deuxième portion de bras (19) et au moyen d'un ressort (33) en direction de l'élément de guidage (27).

2. Machine de nettoyage de sols selon la revendication 1, l'élément d'emboîtement étant conçu comme une tige (37) s'étendant parallèlement à l'axe de pivotement (25).

3. Machine de nettoyage de sols selon la revendication 2, la deuxième portion de bras (19) étant conçue comme un corps tubulaire et
la tige (37) s'étendant à travers des trous oblongs (39) dans la paroi du corps tubulaire.

4. Machine de nettoyage de sols selon la revendication 3, l'élément de ressort (33) étant disposé à l'intérieur du corps tubulaire.

5. Machine de nettoyage de sols selon l'une des revendications 1 à 4, l'élément de guidage étant conçu comme un disque de guidage (27) s'étendant dans un plan perpendiculaire à l'axe de pivotement (25), la surface de guidage (29) s'étendant parallèlement à l'axe de pivotement (25).

6. Machine de nettoyage de sols selon l'une des revendications 1 à 5,
un bras pivotant (43) étant prévu, qui est maintenu de manière pivotante autour de l'axe vertical (23) sur un support (9) monté sur le châssis de véhicule (7), sur le bras pivotant (43), une butée (45) étant montée, qui peut s'appuyer contre le bras (21) et qui est disposée sur le bras pivotant (43) de façon à ce que la butée (45) limite la zone de pivotement du bras (21) autour de l'axe vertical (23) vers l'extérieur en s'éloignant d'un axe central (M) s'étendant au centre dans la direction de déplacement à travers la machine de nettoyage de sols (1) et
des moyens étant prévus pour le réglage de la position de pivotement du bras pivotant (43) par rapport à l'axe vertical (23).

7. Machine de nettoyage de sols selon la revendication 6, le bras (21) comprenant une portion d'appui (47) qui s'étend dans le plan de pivotement du bras (21) au-delà de l'axe vertical (23), en s'éloignant du balai latéral (11) et
la butée (45) étant disposée sur le bras pivotant (43) de façon à ce qu'elle puisse s'appuyer contre celui-ci sur le côté de la portion d'appui (47) orienté vers l'axe central (M).

8. Machine de nettoyage de sols selon la revendication 6 ou 7, sur le bras pivotant (43), une butée supplémentaire (49) étant montée, qui est disposée sur le bras pivotant (43) de façon à ce que la butée supplémentaire (49) limite la zone de pivotement du bras (21) autour de l'axe vertical (23) vers l'intérieur en direction de l'axe central (M).

9. Machine de nettoyage de sols selon la revendication 8, la butée supplémentaire (49) étant disposée sur le bras pivotant (21) de façon à ce qu'elle puisse s'appuyer contre celui-ci au niveau du côté du bras (21) orienté vers l'axe central (M).

10. Machine de nettoyage de sols selon l'une des revendications 6 à 9, le bras pivotant (43) étant relié, à une certaine distance de l'axe vertical (23), avec une extrémité d'un actionneur linéaire, de préférence d'un vérin hydraulique (41), dont l'autre extrémité est maintenue fermement au niveau du châssis de véhicule (7).
